# EUROPÄISCHE PATENTSCHRIFT

(11) **EP 0 358 920 B1**
(45) Veröffentlichungstag und Bekanntmachung des Hinweises auf die Patenterteilung: **23.12.1992**
(21) Anmeldenummer: 89114299.4
(22) Anmeldetag: 02.08.1989
(51) Int. Cl.: E06B 9/13

(54) **Rolltorbehang**
Roller shutters
Volets roulants

(30) Priorität: 03.08.1988 DE 3826436
(43) Veröffentlichungstag der Anmeldung: 21.03.1990
(73) Patentinhaber: HÖRMANN KG BIELEFELD, D-33607 Bielefeld (DE)
(72) Erfinder: Hörmann, Stephan, Dipl.-Phys., D-4830 Gütersloh (DE)
(74) Vertreter: Flügel, Otto, Dipl.-Ing.

(56) Entgegenhaltungen:
- DE-B- 1 101 458
- DE-U- 8 703 212
- GB-A- 25 001
- GB-A- 2 121 855

## Beschreibung

Die Erfindung bezieht sich auf einen Behang zum Freigeben und Verschließen einer Gebäudeöffnung, wie Toreinfahrt, Fahrzeugladeöffnung oder dergleichen, der in einer Richtung senkrecht zu seiner Breitseite flexibel und über einen entsprechend gekrümmt verlaufenden Streckenabschnitt bewegbar geführt ist, mit einem in Richtung seiner Dicke gesehen mehrschichtigen Aufbau, bei dem die im Schließzustand der Öffnungsaußenseite zu gerichtet gelegene Außenschicht und die der Öffnungsinnenseite zu gerichtet gelegene Innenschicht voneinander beabstandet gehalten sind.

Es ist bekannt, anstelle sogenannter Paneel-Rolltorpanzer, bei denen in der Bewegungsrichtung aufeinanderfolgende Paneele aneinander angelenkt sind, sogenannte Rolltorbehänge vorzugzusehen, die aus einer durchgehenden und entsprechend biegefähigen Folie bestehen, um zu einem Wickel aufgerollt zu werden. Solche Behänge finden sich auch vielfach bei Schnelllauftoren, da sie verhältnismäßig leicht sind und geräuscharm arbeiten.

Ein Nachteil solcher Behänge besteht darin, daß die erforderliche Verbiegbarkeit zur Bildung des Wickels auch in Richtung anderer auf die Breitseite des Behanges einwirkenden Kräfte gegeben ist, so insbesondere eine Verwölbung unter Biegekräften, die dazu führt, daß die Folie mit ihren seitlich geführten Rändern aus diesen Führungen heraustretend beaufschlagt wird. Daher bedürfen solche Behänge einfacher Ausführung in der Regel einer Führung in ihren in der Bewegungsrichtung verlaufenden Seitenrändern, die in der Behangebene wirksam ist, um das Austreten der Ränder unter einer windbedingten Verwölbung der Folie zu verhindern.

Solche einfachen Behänge, beispielsweise aus einer Kunststoffolie, können zwar sehr einfach lichtdurchlässig oder klar durchsichtig ausgebildet sein, sie sind jedoch hinsichtlich einer Wärmedämmung und Einbruchssicherheit den herkömmlichen Paneel-Rolltorblättern unterlegen.

Bei einem bekannten Tor der eingangs genannten Art - DE-U-87 03 212 - sind die Außenschicht und die Innenschicht als Deckauflagen beidseitig eines Stützgewebes aus Kunststoffasern ausgebildet. In dem derart mehrschichtig aufgebauten Torblattbehang ist eine Stahldrahteinlage als Sicherung gegen mutwillige Zerstörung eingesetzt. Desweiteren ist bekannt - GB-A-2,121,855-, eine mit horizontalen Sicken versehene Außenschicht aus Blech nur im Bereich der zum Behanginneren hin gerichteten Sickenvorsprünge mit einer wärmeisolierenden Kunststoffschaumschicht zu verbinden, die auf ihrer abgewandten Breitseite mit einer wärmereflektierenden Kunststoffolie als Innenschicht des Behanges versehen ist. Schließlich ist es bekannt - GB-A-25001 -, zwei Schichten aus Wellpappe, die jeweils an ihren voneinander abgewandten Seiten mit Abdeckschichten versehen sind, an einer mittleren Gleitschicht lose aufwickelbar zu halten, wobei gesonderte Elemente für die Verbindung der Wellpappenschichten und der Mittelschicht miteinander zu einer Schirmschicht vorgesehen sind.

Der Erfindung liegt die Aufgabe zugrunde, einen Behang der eingangs genannten Art zu schaffen, der bei kraftsparender Biegbarkeit in der Führungs-Krümmungsrichtung windwiderstandsfähig ausgestaltet ist und insbesondere eine wärmedämmende, schalldämmende und/oder einbruchshemmende Ausbildung bei wahlweise transparenter oder lichtreflektierender Ausführung erlaubt.

Ausgehend von einem Behang mit den eingangs aufgeführten Merkmalen wird diese Aufgabe erfindungsgemäß dadurch gelöst, daß die Außenschicht und die Innenschicht durch eine stegförmig oder mäanderförmig, insbesondere wellenförmig, verlaufende Zwischenschicht beabstandet gehalten sind, deren Erhebungen und Vertiefungen sich parallel zur Aufrollachse des Behanges erstrecken, und daß die Zwischenschicht im Bereich ihrer Erhebungen und Vertiefungen mit der Außenschicht und der Innenschicht verschweißt oder verklebt ist.

Durch den erfindungsgemäßen Aufbau des Behanges in Richtung seiner Dicke gesehen in mehreren Schichten wird zunächst die grundsätzliche Voraussetzung geschaffen, den Behang so auszubilden, daß er in der Aufwickel- bzw. Führungskrümmungsrichtung verhältnismäßig leicht abbiegbar ist, während er in einer senkrecht dazu auf die Breitseite des Behanges einwirkenden Kraft steif ausgeführt ist. Darüber hinaus lassen sich bei dem mehrschichtigen Aufbau wärme- und/oder schallisolierende Schichten oder Hohlraumeinschlüsse vorsehen, des weiteren ist es möglich, im Zuge des mehrschichtigen Aufbaues eine einbruchhemmende Bewehrung, beispielsweise ein Drahtgeflecht vorzusehen.

In besonders bevorzugter Ausführung ist die unterschiedliche Abbiegbarkeit des Behanges aus seiner Breitfläche heraus dadurch geschaffen, daß eine an dem Außenraum der abzuschließenden Öffnung angrenzende Außenschicht einer an den Innenraum angrenzenden Innenschicht durch eine Zwischenschicht beabstandet gehalten ist, die eine in Bewegungsrichtung des Behanges gesehen verhältnismäßig leichte Abbiegbarkeit und in der Behangebene senkrecht dazu gesehen, eine verhältnismäßig hohe Querstabilität aufweist. Dies könnte grundsätzlich dadurch erreicht werden, daß man in diese Zwischenschicht senkrecht zur Behangbewegungsrichtung und zwischen den Seitenrandführungen verlaufende Querstäbe einlegt, beispielsweise aus einem Leichtmetallprofil. Diese Stäbe kann man mit in Bewegungsrichtung des Behanges gesehen verlaufenden Bändern oder Seilen verbinden, so daß man zugleich eine einbruchshemmende Bewehrung des Behanges erreicht. Zusätzlich könnte in der Zwischenschicht oder einer parallel dazu verlaufenden weiteren Zwischenschicht eine hochporöse Materialkonsistenz, beispielsweise Kunststoffschaum, verwendet werden, der aufgrund der Porosität bzw. Lufteinschlüsse eine Wärme- und Schalldämmung erlaubt. In anderer Ausführung, in der es beispielsweise mehr auf eine Lichtdurchlässigkeit ankommt, kann die Zwischenschicht aus lichtdurchlässigem Werkstoff bestehen, der in sich in Behangbewegungsrichtung gesehen wellenförmig oder mäanderförmig verlaufend ausgebildet ist und an deren zur Außenseite hin gesehenen Erhebungen und zur in Deckenrichtung entgegengesetzten Seite hin gesehen Vertiefungen jeweils mit den angrenzenden Flächen der Außenschicht und der Innenschicht verbunden ist. Dabei handelt es sich um eine Verschweißung oder eine Verklebung. Es ist auch denkbar, die Zwischenschicht dadurch zu bilden, daß man zwischen den einander gegenüberliegenden Flächen der Außenschicht und der Innenschicht Stege anordnet oder ausbildet, die sich senkrecht zur Behangbewegungsrichtung erstrecken und in dieser Richtung beabstandet aufeinanderfolgend angeordnet sind. Auch in dieser Ausführung erreicht man die vorstehend erwähnte Querstabilität bei gleichzeitiger, in Behangbewegungsrichtung gesehen vorhandener Flexibilität.

Bei der zuletzt geschilderten Ausführung werden zwischen der Außenschicht und der Innenschicht Hohlräume gebildet, die mit Luft oder - bei besonders guter Wärme- bzw. Kälteisolierung - mit einem besonders dichten Gas, beispielsweise Hexafluorid, gefüllt sind. Die Hohlräume können dabei jeweils in sich abgeschlossen sein, oder aber miteinander in Verbindung stehen. Es ist weiterhin denkbar, die Hohlräume beispielsweise stirnseitig geöffnet auszugestalten und dabei zu ermöglichen, daß im Zuge des Aufwickelns der Abstand zwischen der Außenschicht und der Innenschicht sich verringernd ausgebildet ist, d.h. eine Zwischenschicht zu bilden, die eine solche Dickenänderung in elastischer Weise zuläßt. Dabei ist die im Wickel außenliegende Schicht entsprechend dehnfähig und/oder die innenliegende Schicht stauchfähig ausgebildet.

Anstelle einer Lichtdurchlässigkeit, die in unterschiedlichen Graden bis zur Durchsichtigkeit wählbar ist, kann man einen solchen Behang natürlich auch undurchsichtig oder nur bereichsweise durchsichtig gestalten, so daß man eine Nachbildung von Fenstern erreicht. In weiterer bevorzugter Ausbildung kann man einem Wärmedurchgang durch Strahlung dadurch begegnen, daß man zumindest eine der Flächen der Schichten, hier insbesondere die Außenschicht, reflektierend ausbildet. Dabei kann man den reflektierten Wellenbereich bestimmen, beispielsweise dergestalt, daß man vor allem ultraviolette und/oder infrarote Wellenlängen ausschaltet, dagegen einen gewissen Lichteinfall ermöglicht. Solche reflektierende Eigenschaften lassen sich beispielsweise durch eine Buntmetallbeschichtung erreichen.

Als Materialien kommen hier insbesondere Kunststoffe in Betracht, so beispielsweise Polyvinylchloridfolien. Dabei wird die Auswahl des Kunststoffes auch nach den auftretenden Temperaturunterschieden bemessen, die bei abzuschließenden gekühlten Räumen erheblich sein kann.

Diese und weitere Ausführungen der Erfindung ergeben sich aus den Unteransprüchen im Zusammenhang mit dem in der Zeichnung nur ausschnittsweise und skizzenhaft wiedergegebenen Ausführungsbeispielen.

Die Zeichnung zeigt einen kurzen Abschnitt eines mit 1 bezeichneten Behanges für das Auf- und Abwickeln auf einer dafür vorgesehenen, nicht dargestellten Wickelwalze, deren Rotationsachse senkrecht zur Zeichenebene verläuft und bei 2 schematisch angedeutet ist. Der von rechts her gesehene geradlinig, also im Bereich der abzuschließenden Öffnung verlaufende Behangabschnitt geht nach links hin in eine Krümmung über, die die Biegebeanspruchung in dieser Aufrollrichtung andeuten soll. Der Abschnitt ist in Seitendarstellung bzw. Querschnittsdarstellung senkrecht zur Bewegungsrichtung des Behanges gesehen wiedergegeben.

Der Behangabschnitt weist eine Außenschicht 3 und eine Innenschicht 4 auf, die zwischen ihren einander zugewandten Flächen von einer Zwischenschicht 5 beabstandet gehalten sind, welch letztere aus einer wellenförmigen Kunststoffbahn besteht. Der Wellenverlauf geht in Bewegungsrichtung des Behanges 1, die Wellenerhebungen und -vertiefungen selbst erstrecken sich senkrecht zur Bewegungsrichtung des Behanges, reichen also vom Bereich der einen Seitenrandführung bis in den Bereich der Führung des anderen Seitenbereiches des Behanges. Es ist ohne weiteres ersichtlich, daß auf diese Weise nur durch die Formgebung der Zwischenschicht eine unterschiedliche Widerstandsfähigkeit gegen Biegekräfte erreicht wird, die etwa senkrecht auf die Breitfläche des Behanges einwirken. Eine Abbiegung in Richtung der Rotationsachse 2 ist damit unter verhältnismäßig geringen Kräften möglich, während der Widerstand gegen eine Durchbiegung senkrecht zwischen den Führungen, beispielsweise durch Windbelastungen auf den in der Schließstellung befindlichen Behang, wesentlich höher ist. Auf diese Weise bedarf es keiner Halterung der Seitenränder des Behanges in den Führungen dergestalt, daß die Seitenränder seitlich aus den Führungsschienen bei Windbelastung oder dergleichen austreten.

Zwischen der Außenschicht 3 und der Innenschicht 4 sind durch den Wellenverlauf der Zwischenschicht 5 unterteile Hohlräume 9 gebildet, die im vorliegenden Falle luftgefüllt sein sollen und die in nicht dargestellter Weise einzeln, in bestimmten Abständen oder in ihrer Gesamtheit nach außen hin abgeschlossen ausgebildet sein können. Damit wird eine gute Wärmedämmung erzielt. In der dicker als die Außenschicht 3 ausgeführten Innenschicht 4 ist ein Drahtgeflecht 10 eingelagert, das eine einbruchshemmende Bewehrung bildet.

Dabei kann in diesem Bereich ebenfalls Sorge getragen werden, daß die Querstabilität höher ist als die Biegestabilität in Aufwickelrichtung des Behanges. Der Behang selbst weist eine Gesamtdicke d auf, die erheblich größer ist als die Einzeldicken der Außenschicht 3 und der Innenschicht 4. Daraus wird ersichtlich, daß der Materialaufwand im Verhältnis zur Dicke verhältnismäßig gering ist, was der angestrebten Leichtgewichtigkeit des Behanges zugute kommt.

Um Wärmestrahlen fernzuhalten bzw. zu reflektieren, ist im vorliegenden Falle die nach außen gekehrte Breitfläche der Außenschicht 3 mit einer Buntmetallbeschichtung 11 versehen.

In dieser dem Beispiel entsprechenden Ausführung wie auch in denjenigen nach den Ansprüchen allgemein eignet sich der Behang nicht nur als Rolltorpanzer, sondern auch als Tor- oder Verschlußblatt eines Tores, dessen Torblatt in der Öffnungs- und der Schließstellung jeweils in verschiedenen Ebenen liegt, zum Beispiel Deckenglieder- oder Verschiebetor. Insoweit ist die Rotationsachse 2 als Krümmungsachse eines gekrümmten Streckenabschnittes zwischen anders verlaufenden Streckenabschnitten anzusehen. Ein dergestalt über einen gekrümmten Streckenabschnitt geführter Behang kann in jede der beiden Bewegungsrichtungen manuell oder von einem maschinellen Antrieb gezogen werden, es ist aber auch möglich, einen wie auch immer gearteten Antrieb lediglich an einer der in Bewegungsrichtung weisenden Stirnkanten angreifen zu lassen, beispielsweise den Behang auch schiebend in die Schließstellung zu bewegen, insbesondere dann, wenn es sich um eine Überkopf-Behanganordnung handelt.

## Patentansprüche

1. Behang zum Freigeben und Verschließen einer Gebäudeöffnung, wie Toreinfahrt, Fahrzeugladeöffnung oder dergleichen, der in einer Richtung senkrecht zu seiner Breitseite flexibel und über einen entsprechend gekrümmt verlaufenden Streckenabschnitt bewegbar geführt ist, mit einem in Richtung seiner Dicke (d) gesehen mehrschichtigen Aufbau (3, 4, 5), bei dem die im Schließzustand der Öffnungsaußenseite zu gerichtet gelegene Außenschicht (3) und die der Öffnungsinnenseite zu gerichtet gelegene Innenschicht (4) voneinander beabstandet gehalten sind,
**dadurch gekennzeichnet,**
daß die Außenschicht (3) und die Innenschicht (4) durch eine stegförmig oder mäanderförmig, insbesondere wellenförmig, verlaufende Zwischenschicht (5) beabstandet gehalten sind, deren Erhebungen (6) und Vertiefungen (7) sich parallel zur Aufrollachse (2) des Behanges (1) erstrecken, und daß die Zwischenschicht (5) im Bereich ihrer Erhebungen (6) und Vertiefungen (7) mit der Außenschicht (3) und der Innenschicht (4) verschweißt oder verklebt (8) ist.

2. Behang nach Anspruch 1, dadurch gekennzeichnet, daß die drei Schichten (3,4,5) einstückig als in Breitenrichtung des Behanges verlaufendes Strangpreßprofil ausgebildet sind.

3. Behang nach Anspruch 1 oder 2, dadurch gekennzeichnet, daß die durch die Zwischenschicht (5) zwischen der Außenschicht (3) und der Innenschicht (4) gebildeten Hohlräume (9) miteinander in Verbindung stehen.

4. Behang nach Anspruch 1 oder 2, dadurch gekennzeichnet, daß die durch die Zwischenschicht (5) zwischen der Außenschicht (3) und der Innenschicht (4) gebildeten Hohlräume (9) voneinander gasdicht getrennt sind.

5. Behang nach einem der Ansprüche 1 bis 4, dadurch gekennzeichnet, daß die durch die Zwischenschicht (5) zwischen der Außenschicht (3) und der Innenschicht (4) gebildeten Hohlräume (9) mit einem hochdichten Gas - beispielsweise Uranhexafluoridwärmedämmend gefüllt sind.

6. Behang nach Anspruch 1 dadurch gekennzeichnet, daß zwischen der Außenschicht (3) und der Innenschicht (4) ein hochporöser Schaumstoff eingelagert ist.

7. Behang nach einem der Ansprüche 1 bis 6, dadurch gekennzeichnet, daß die Schichtung des Behangs (1) eine einbruchhemmende Bewehrung, insbesondere ein Drahtgeflecht (10), aufweist.

8. Behang nach einem der Ansprüche 1 bis 6, dadurch gekennzeichnet, daß eine der Schichten, insbesondere die Innenschicht (4), eine einbruchhemmende Bewehrung, vorzugsweise ein Drahtgeflecht (10), aufweist.

9. Behang nach Anspruch 8, dadurch gekennzeichnet, daß die einbruchhemmende Bewehrung, insbesondere Drahtgeflecht (10), in die Innenschicht (4) eingelagert ist.

10. Behang nach einem der Ansprüche 1 bis 9, dadurch gekennzeichnet, daß die Außenschicht (3) in Aufrollbewegungsrichtung dehnfähig ausgebildet ist.

11. Behang nach einem der Ansprüche 1 bis 10, dadurch gekennzeichnet, daß die Schichten (3,4,5) - gegebenenfalls nur auf einen Teil der Behangfläche beschränkt - transparent, d.h. lichtdurchlässig oder durchsichtig, ausgebildet sind.

12. Behang nach einem der Ansprüche 1 bis 10, dadurch gekennzeichnet, daß wenigstens eine der Schichten, insbesondere die Außenschicht (4), - gegebenenfalls nur auf einen Teil der Behangfläche beschränkt - reflektierend ausgebildet ist.

13. Behang nach Anspruch 12, dadurch gekennzeichnet, daß wenigstens eine der Schichten, insbesondere die Außenschicht (3), eine Buntmetallbeschichtung (11) aufweist.

14. Behang nach einem der Ansprüche 1 bis 13, dadurch gekennzeichnet, daß eine oder mehrere der Schichten (3,4,5) aus Kunststoff, insbesondere Polyvinylchlorid, besteht bzw. bestehen.

15. Behang nach einem der Ansprüche 1 bis 14, dadurch gekennzeichnet, daß er als Torblattpanzer eines Rolltores auf- und abrollbar geführt ausgebildet ist.

16. Behang nach einem der Ansprüche 1 bis 14, dadurch gekennzeichnet, daß er nach Art eines in vertikaler Richtung bewegbaren Deckengliedertorblattes oder eines in horizontaler Richtung bewegbaren Verschiebetorblattes zwischen der Öffnungs- und der Schließlage über einen etwa rechtwinklig abgekrümmt verlaufenden Streckenabschnitt bewegbar geführt ist.

## Claims

1. A shutter for opening and closing the opening of a building, such as a gateway, a vehicle loading opening or the like, which is guided so as to be flexible in a direction at right angles to its width and movable over a part of the path extending at a corresponding angle, said shutter, when viewed in the direction of its width (d), having a multi-layered construction (3,4,5), in which, when said shutter is in the closed position, the outer layer (3) positioned in the direction of the outside of the opening and the inner layer (4) positioned in the direction of the inside of the opening are kept at a spacing from one another, characterised in that the outer layer (3) and the inner layer (4) are kept at a spacing by an intermediate layer (5) extending like a web or in a meandering line, more particularly a wavy line, the elevations (6) and depressions (7) of which extend parallel to the rolling up axis (2) of the shutter (1) and that the intermediate layer (5) is welded or bonded (8) in the region of its elevations (6) and depressions (7) to the outer layer (3) and inner layer (4).

2. A shutter according to claim 1, characterised in that the three layers (3,4,5) are formed in one piece as an extruded section extending in the direction of the width of the shutter.

3. A shutter according to either claim 1 or 2, characterised in that the cavities (9) formed by the intermediate layer (5) between the outer layer (3) and the inner layer (4) are connected with one another.

4. A shutter according to either claim 1 or 2, characterised in that the cavities (9) formed by the intermediate layer (5) between the outer layer (3) and the inner layer (4) are separated from one another so as to be gas tight.

5. A shutter according to any one of claims 1 to 4, characterised in that the cavities (9) formed by the intermediate layer (5) between the outer layer (3) and the inner layer (4) are filled, for thermal insulation, with a gas of high density, for example uraniumhexafluoride.

6. A shutter according to claim 1, characterised in that a highly porous foam is embedded between the outer layer (3) and the inner layer (4).

7. A shutter according to claims 1 to 6, characterised in that the layers of the shutter (1) have a burglar-retardant reinforcement, more particularly a wire netting (10).

8. A shutter according to any one of claims 1 to 6, characterised in that one of the layers, more particularly the inner layer (4) has a burglar-retardant reinforcement, more particularly a wire netting (10).

9. A shutter according to claim 8, characterised in that the burglar-retardant reinforcement, more particularly the wire netting (10), is embedded in the inner layer (4).

10. A shutter according to any one of claims 1 to 9, characterised in that the outer layer (3) is formed so as to be expandable in the direction of the rolling-up movement.

11. A shutter according to any one of claims 1 to 10, characterised in that the layers (3,4,5) are transparent i.e. light-transmissive or translucent, optionally limited to only a part of the surface of the shutter.

12. A shutter according to any one of claims 1 to 10, characterised in that at least one of the layers, more particularly the outer layer (4), is reflective, optionally limited to only a part of the surface of the shutter.

13. A shutter according to claim 12, characterised in that at least one of the layers, more particularly the outer layer (3), has a coating of non-ferrous metal.

14. A shutter according to any one of claims 1 to 13, characterised in that one or more or the layers (3,4,5), consists/consist of plastics, more particularly polyvinyl chloride.

15. A shutter according to any one of claims 1 to 14, characterised in that it is constructed as a door leaf armour for a roller door which is guided so as to be capable of being rolled up and down.

16. A shutter according to any one of claims 1 to 14, characterised in that it is guided, like an up-and-over door leaf movable in the vertical direction or a sliding door leaf movable in the horizontal direction, so as to be capable of moving, between the opened and closed position, over a part of the path extending at a curve which is substantially at right angles.

## Revendications

1. Volet pour ouvrir et fermer une ouverture de bâtiment, telle qu'une porte cochère, une ouverture pour chargement de véhicule ou analogue, qui est guidé de façon à pouvoir se déplacer dans une direction perpendiculaire à sa largeur de façon flexible et au moyen d'une section à trajectoire recourbée en conséquence, avec une structure (3, 4, 5) multicouche dans le sens de son épaisseur (d), volet dans lequel la couche extérieure (3) mise du côté extérieur de l'ouverture quand le volet est en position fermée et la couche intérieure (4) mise du côté intérieur de l'ouverture sont maintenues à distance l'une de l'autre, volet caractérisé en ce que la couche extérieure (3) et la couche intérieure (4) sont maintenues à distance par une couche intermédiaire (5) s'étendant en forme d'entretoise ou de méandres, en particulier en forme de vagues dont les crêtes (6) et les creux (7) s'étendent parallèlement à l'axe d'enroulement (2) du volet (1) et en ce que la couche intermédiaire (5) est soudée ou collée (8) dans la zone des crêtes (6) et des creux (7) à la couche extérieure (3) et à la couche intérieure (4).

2. Volet selon la revendication 1, caractérisé en ce que les trois couches (3, 4, 5) sont constituées de façon à former une seule pièce comme un profilé extrudé s'étendant dans le sens de la largeur du volet.

3. Volet selon les revendications 1 ou 2, caractérisé en ce que les espaces creux (9) formés par la couche intermédiaire (5) entre la couche extérieure (3) et la couche intérieure (4) sont reliés les uns aux autres.

4. Volet selon les revendications 1 ou 2, caractérisé en ce que les espaces creux (9) formés par la couche intermédiaire (5) entre la couche extérieure (3) et la couche intérieure (4) sont séparés les uns des autres d'une manière étanche aux gaz.

5. Volet selon les revendications 1 à 4, caractérisé en ce que les espaces creux (9) formés par la couche intermédiaire (5) entre la couche extérieure (3) et la couche intérieure (4) sont remplis d'un gaz à haute densité, par exemple de l'hexafluorure d'uranium constituant un calorifuge.

6. Volet selon la revendication 1, caractérisé en ce qu'entre la couche extérieure (3) et la couche intérieure (4) est insérée une mousse à porosité élevée.

7. Volet selon l'une des revendication 1 à 6, caractérisé en ce que les couches du volet (1) contiennent une protection contre les effractions, en particulier un treillis de câbles (10).

8. Volet selon l'une des revendications 1 à 6, caractérisé en ce que l'une des couches, en particulier la couche interne (4) présente une protection contre les effractions, de préférence un treillis de câbles (10).

9. Volet selon la revendication 8, caractérisé en ce que la protection contre les effractions, en particulier le treillis de câbles (10) est inséré dans la couche intérieure (4).

10. Volet selon l'une des revendications 1 à 9, caractérisé en ce que la couche extérieure (3) est formée de façon à être extensible dans le sens du mouvement d'enroulement.

11. Volet selon l'une des revendications 1 à 10, caractérisé en ce que les couches (3, 4, 5) le cas échéant seulement sur une partie de la surface du volet, sont transparentes, c'est-à-dire perméables à la lumière.

12. Volet selon l'une des revendications 1 à 10, caractérisé en ce qu'au moins l'une des couches, en particulier la couche extérieure (4), le cas échéant seulement sur une partie de la surface du volet, est réfléchissante.

13. Volet selon la revendication 12, caractérisé en ce qu'au moins l'une des couches, en particulier la couche extérieure (3) présente un revêtement (11) en métaux lourds.

14. Volet selon l'une des revendications 1 à 13, caractérisé en ce qu'une ou plusieurs des couches (3, 4, 5) consiste ou consistent en une matière synthétique, en particulier du chlorure de polyvinyle.

15. Volet selon l'une des revendications 1 à 14, caractérisé en ce qu'il est constitué et guidé comme feuille de blindage d'une porte roulante en pouvant s'enrouler et se dérouler.

16. Volet selon l'une des revendications 1 à 14, caractérisé en ce qu'il est guidé de façon à pouvoir se déplacer à la manière d'un panneau de porte articulée pouvant bouger dans le sens vertical ou d'un panneau de porte coulissante pouvant bouger dans le sens horizontal entre la position d'ouverture et la position de fermeture au moyen d'une section recourbée à peu près à angle droit.
